# EUROPÄISCHE PATENTSCHRIFT

(11) **EP 0 046 547 B1**
(45) Veröffentlichungstag und Bekanntmachung des Hinweises auf die Patenterteilung: **13.06.1984**
(21) Anmeldenummer: 81106328.8
(22) Anmeldetag: 14.08.1981
(51) Int. Cl.: B63B 21/00, B63B 35/44

(54) **Verfahren und Einrichtung zum Vertäuen eines Schiffes an einem Bauwerk**
Method and means for mooring a ship to a structure
Procédé et dispositif pour amarrer un navire à une construction

(30) Priorität: 22.08.1980 DE 3031717
(43) Veröffentlichungstag der Anmeldung: 03.03.1982
(73) Patentinhaber: HOWALDTSWERKE-DEUTSCHE WERFT AG, 24143 Kiel (DE); LGA Gastechnik GmbH, D-5480 Remagen 6 (DE)
(72) Erfinder: Kaps, Hermann, Prof., D-2800 Bremen 66 (DE)
(74) Vertreter: Kaiser, Henning

## Beschreibung

Die Erfindung betrifft ein Verfahren und dafür vorgesehene Vorrichtungen zum Vertäuen eines Schiffes an einem Bauwerk. Sie bezieht sich insbesondere auf das mechanische Festmachen eines Tankers an einer im Meer stehenden oder schwimmenden Station zur Übergabe von Öl, Flüssiggas oder ähnlichen Stoffen.

Es ist bekannt, ein Schiff mittels einer Festmacheleine an einem Seebauwerk zu vertäuen. Üblicherweise wird eine Hilfsleine, die von einem Ausleger des Bauwerks herabhängt oder aus dem Wasser aufzufischen ist, durch das Personal an Bord geholt und mit ihr die Festmacheleine heraufgezogen und an Bord befestigt (FR-A 2 368 399, FR-A 230 543 und DE-A 2751891). Eine solche Vertäuung ist umständlich, zeitraubend und gefährlich. Bei ungünstigem Wetter und hohem Seegang kann eine Vertäuung auf diese Weise überhaupt unmöglich werden.

Der Erfindung liegt die Aufgabe zugrunde, den Vorgang des Vertäuens eines Schiffes an einem Seebauwerk auch unter erschwerten Bedingungen weitgehend zu vereinfachen und den zeitlichen Ablauf des Vertäuens wesentlich zu verkürzen, ohne daß manuelle Verrichtungen notwendig werden und ohne Unterstützung durch Schlepper oder andere Hilfsschiffe. Ferner soll durch die Erfindung die hohe Unfallgefahr, die den bekannten Maßnahmen anhaftet, beseitigt werden.

Zur Lösung dieser Aufgabe wird eine Festmacheleine begrenzter endlicher Länge verwendet, die an ihren beiden Enden an dem Bauwerk befestigt ist, und diese Festmacheleine wird zu einer großen Schlaufe geformt oberhalb der Höhe eines Pollers bereitgehalten und, sobald sich der Poller im Bereich unterhalb der Schlaufe befindet, auf die Höhe des Pollers abgesenkt und teilweise um den Poller gelegt. Danach wird eine auf eine Vergrößerung des Abstandes zwischen den beiden Befestigungspunkten der Festmacheleine und dem von ihr umschlungenen Poller abzielende Kraft zum Spannen der Festmacheleine angewendet und zur Erhaltung der Spannung während der Dauer der Vertäuung aufrechterhalten.

Dabei wird die Größe der Schlaufe so gewählt, daß der Poller auch bei ungünstigem Seegang und großen Schiffsbewegungen noch unter den Bereich der Schlaufe gebracht werden kann. Zweckmäßigerweise befindet sich der Poller an einer exponierten Lage am Bug des Schiffes und die Festmacheleine wird an dem Ausleger eines Seebauwerks bereitgehalten. Bei kleineren Seebauwerken oder schwimmenden Bojen kann es jedoch sinnvoll sein, einen Ausleger am Schiff, beispielsweise am Bug, und einen Poller oder ein ähnliches Befestigungsmittel auf dem Bauwerk anzubringen.

Bei einer bevorzugten Ausführung des vorstehend beschriebenen Verfahrens wird die Festmacheleine zu einer etwa trapezförmigen Schlaufe gespreizt aufgespannt und in einer veränderlichen Höhe an dem Bauwerk bereitgehalten, bei Annäherung eines Schiffes zur Vertäuung jeweils auf die von Seegang und Schiffshöhe abhängige Höhe bis dicht über den Poller in noch gespanntem Zustand gebracht und erst dann über den Poller weiter abgesenkt und gelockert, so daß die Festmacheleine den Poller teilweise umschlingt und ihre beiden Hälften in gestreckter Länge durch eine Vergrößerung des Abstandes zwischen ihren beiden Befestigungspunkten und dem Poller gespannt werden können.

Eine Einrichtung zur Durchführung des erfindungsgemäßen Verfahrens besitzt einen bei der Annäherung des Schiffes an das Bauwerk etwa über einen Poller oder eine ähnliche Befestigungseinrichtung gelangenden Ausleger, unter dem die am Poller zu befestigende Festmacheleine angeordnet ist, (wie aus FR-A 2 368 399 bekannt) und zeichnet sich dadurch aus, daß der Ausleger entsprechend der Form der Schlaufe der bereitzuhaltenden Festmacheleine verbreitert ist, an dem Ausleger an seinen beiden Seiten Umlenkrollen angeordnet sind und über die Umlenkrollen Halte- oder Spreizleinen geführt sind, an deren unteren Enden mittels Blöcken die Festmacheleine in Form einer Schlaufe gehalten ist, wobei die Festmacheleine eine endliche Länge besitzt und an zwei Befestigungspunkten vorzugsweise an einer den Ausleger tragenden Säule befestigt ist.

Bei einer bevorzugten Ausführungsform der Einrichtung ist der Ausleger ein gabelförmig gespreizter Spreizenbaum, an dessen gespreizten Armen Umlenkrollen für die Spreizleinen angeordnet sind, wobei der Ausleger um eine horizontale Achse schwenkbar ist. Vorzugsweise ist der Ausleger mittels eines Hangerseiles schwenkbar. Zweckmäßigerweise sind die Arme des Auslegers nach unten abgeknickt. Nach dem Festmachen des Schiffes kann der Ausleger mittels der Hangerwinde wieder hochgezogen werden, um den Beladevorgang nicht zu stören. Die Spreizleinen bleiben mit der Festmacheleine verbunden.

Die Spreizleinen laufen über eine Konstant-Zug-Einrichtung oder eine ähnliche Längenausgleichseinrichtung, so daß sie sich in annähernd gespanntem Zustand den infolge von Seegang o. ä. entstehenden Höhenbewegungen der an einem Poller befestigten Festmacheleine anpassen können.

In einer bevorzugten Ausführung ist der Ausieger an einem Seebauwerk, insbesondere an der drehbaren Säule eines Ladeturms für Öl oder Flüssiggas angeordnet, und die Festmacheleine ist beweglich an einem Drehkranz derselben Säule befestigt, während der Poller sich an einem Schiff, vorzugsweise etwa an seinem Bug, befindet und auf einer in Längsrichtung des Schiffes über dessen Bug hinaus bewegbaren Bühne angeordnet ist.

Zweckmäßigerweise befindet sich der Ausleger an einem Bauwerk, wie beispielsweise an der Säule oder dem drehbaren oberen Teil eines Ladeturms für Öl oder Flüssiggas und die Festmacheleine ist beweglich an dieser Säule befestigt. Der Poller befindet sich in diesem Fall auf einem an dem Ladeturm anlegenden Schiff, und zwar vorzugsweise auf einer über den Bug hinaus bewegbaren Bühne. Die Bühne wird während des Festmachens vorgeschoben und während des Ladevorgangs wieder in das Schiff zurückgezogen, so daß sie Wellenschlägen nicht ausgesetzt ist. Die Annäherung des Schiffes an den Ladeturm kann durch elektronische Einrichtungen ermittelt und gesteuert werden, wobei die vorkommenden Abstände und Schiffsbewegungen laufend überprüft und ausgeglichen werden können. Es ist ferner möglich, auch das Absenken des Auslegers und das Lösen der Spreizleinen vom Schiff aus fernzusteuern. Der Vorgang des Festmachens kann somit mechanisch und ohne jegliche Handarbeit, auch bei ungünstigen Seegangs- und Witterungsverhältnissen, erfolgen.

Der Poller ist in Form einer stehenden Trommel mit nach oben zunehmendem Durchmesser ausgebildet und um eine vertikale Achse drehbar auf einem Pollerstuhl angeordnet, der um eine horizontale Achse schwenkbar in der Bühne angebracht ist.

Aus FR-A 1 601 016 ist eine z. B. auf einer Boje beweglich zu befestigende Vorrichtung mit einem Poller bekannt, der nach dem Lösen einer Sperre unter dem Zug einer um ihn gelegten Festmacheleine um eine horizontale Achse schwenken und hierdurch die Festmacheleine freigeben kann. Der Poller nach einer Ausführung der Erfindung ist dagegen in einem schwenkbaren Pollerstuhl in einer Bühne eines Schiffes angeordnet. Auf der den Poller tragenden Bühne ist zusätzlich eine Klemmvorrichtung angeordnet, die die Festmacheleine am unteren Teil des Pollers festklemmen kann. Zum Lösen der Festmacheleine wird der Pollerstuhl um beispielsweise 85° nach vorn geklappt, so daß die Leine über den Poller abrutschen oder von ihm abgehoben werden kann, während das Schiff sich vom Lademast entfernt.

Eine andere Ausführungsform der Einrichtung zeichnet sich dadurch aus, daß die Festmacheleine als etwa halbkreisförmige Schlaufe an einem System von Halteleinen mit Blöcken und Ausgleichsrollen frei an dem Ausleger einer Säule hängt und absenkbar bzw. anhebbar ist, wobei die Halteleinen über Umlenkrollen zu einer Winde geführt sind, die Trommeln verschiedenen Durchmessers und/oder verschiedener Drehzahl besitzt, welche auf die Längenänderungen der verschiedenen Halteleinen beim Anheben oder Absenken der Festmacheleine abgestimmt sind.

Der Poller kann am Schiff auch auf einer klappbaren Bühne angeordnet sein, die um eine horizontale Achse am Bug beweglich ist. In diesem Fall bleibt die Bühne während der Dauer des Festmachens in einer horizontalen Stellung und wird erst nach dem Lösen der Festmacheleine wieder zurückgeklappt. Diese Anordnung des Pollers sowie auch die Aufhängung der Festmacheleine direkt an dem Ausleger, der die Übergabeeinrichtungen für das Ladegut trägt, können angewendet werden, wenn nicht mit außergewöhnlichen, schlechten Witterungsverhältnissen zu rechnen ist.

Die Festmacheleine ist an ihren Befestigungspunkten über Dämpfungseinrichtungen, z. B. über Dämpfungsfedern elastisch und vorzugsweise über starkgliedrige Ketten allseitig beweglich angebracht, so daß sie den durch Seegang bedingten Schiffsbewegungen folgen und vorübergehende Abstandsänderungen ausgleichen kann.

Ausführungsbeispiele sind auf den beigefügten Zeichnungen schematisch dargestellt.

Es zeigen
Figur 1 eine Ansicht einer an einem Lodemast angeordneten Vertäueinrichtung und den Bug eines Schiffes,
Figur 2 eine Draufsicht auf den Ausleger der Vertäueinrichtung nach Fig. 1,
Figur 3 eine Anordnung des Pollers am Bug eines Schiffes, wie bei der Einrichtung nach Fig. 1 und 2 bevorzugt,
Figur 4 eine Draufsicht auf eine andere Vertäueinrichtung, ebenfalls an einem Lademast,
Figur 5 eine Ansicht einer Vertäueinrichtung nach Fig. 4.

Die Säule 1 eines im Meer gegebenenfalls beweglich verankerten Lademastes trägt an ihrem drehbaren Kopfteil 14 einen Ladearmausleger 20. An der Säule 1 befindet sich ein Drehtisch 3 und auf diesem ein Drehkranz 4 an dem die Festmacheleine 5 an zwei gegenüberliegenden Punkten beweglich über Dämpfungsfedern 6 angeordnet ist. Die Festmacheleine 5 wird durch einen Ausleger, im dem in Fig. 1 und 2 gezeigten Beispiel durch einen Spreizenbaum 2, mittels über Umlenkrollen 9, die auf dem Ladearm 20 angeordnet sind, und Umlenkrollen 11, die sich an den Armen 10 befinden, geführten Spreizleinen 7 und Spreizblöcken 8 bereitgehalten und dabei zu einer Schlaufe gespreizt, deren Weite z. B. der durchschnittlichen Breite der festzumachenden Schiffe entspricht. Die Spreizleinen 7 können durch die Winde 12 angezogen oder gelöst werden. Der Spreizenbaum 2 wird über ein Hangerseil 21 und eine Winde 22 um eine horizontale Achse 23 geschwenkt.

Seine Ruhestellung 2a ist gestrichelt angedeutet. Bei Annäherung eines Schiffes wird der Spreizenbaum 2 in die voll ausgezeichnete Stellung abgesenkt. Das Schiff 13 ist mit einer über den Bug vorschiebbaren Bühne 15 versehen, auf der der Poller 16 in einem schwenkbaren Pollerstuhl 25 angeordnet ist. Bei der in die Stellung 15a vorgeschobenen Bühne befindet sich der Poller 16a vor dem Bug des Schiffes. Die Festmacheleine 5 wird über den vorgeschobenen Poller 16a abgesenkt und durch Zurückziehen des Pollers 16 sowie durch Rückwärtsfahrt des Schiffes in die Stellung 5a gespannt.

Die verschiebbare Bühne ist in Figur 3 dargestellt. Der hakenförmige, um eine vertikale Achse drehbare Poller 16 hat die Form einer stehenden Trommel mit nach oben zunehmenden Durchmesser. Er sitzt auf dem Pollerstuhl 25, der mittels einer hydraulischen Errichtung 27 um eine horizontale Drehachse 26 in der Bühne 15 schwenkbar ist. Er wird durch einen hydraulisch bewegten Haltekloben 28 in der dargestellten Stellung gehalten. Ein Paar von Klemmbügeln 17 ist beiderseits des Pollers 16 vorgesehen und kann mittels einer Hydraulik 18 aus einer versenkten Ruhestellung in eine vertikale Betriebsstellung geschwenkt werden, bei der die Festmacheleine 5 unten am Poller 16 festgeklemmt wird. Die Verschiebung der Bühne 15 erfolgt über eine Hebeleinrichtung 19 oder in anderer geeigneter Weise.

Bei der in Figur 4 und 5 dargestellten Ausführung ist der Ladearm 120 durch Querträger 110 verbreitert, an deren Enden über Umlenkrollen 109 und 111 Halteleinen 107 von einer Winde 112 zu Blöcken 106 an der Festmacheleine 5 laufen. Die Halteleinen 107 sind teilweise durch Ausgleichsrollen 108 verbunden. Die Festmacheleine 5, die wenigstens in ihrem mittleren Teil zunächst zu einer etwa halbkreisförmigen Schlaufe geformt ist, kann in die in Fig. 5 angegebene Stellung 5b abgesenkt werden, wo.sie den Poller 16 des hier dargestellten Schiffes 13 umschlingt und wie in Fig. 4 gezeigt, in die Stellung 5b gespannt wird. Die Festmacheleine kann gegebenenfalls auch noch in die Stellung 5c herabgelassen werden, wenn kleinere Schiffe festgemacht werden sollen. Bei dem in Fig. 4 und 5 gezeigten Schiff ist ejne klappbare Bühne 115 verwendet, die in der Ruhestellung um eine horizontale Achse 114 mittels einer Hydraulik 119 nach oben geschwenkt werden kann.

In jedem Falle betragen Länge und Breite der trapez- oder bogenförmig bereitgehaltenen Schlaufe der Festmacheleine 5 ein Vielfaches vom größten Durchmesser des Pollers 16. Da der Poller 16 vorzugsweise drehbar ist, kann er an jeder Stelle des Umfanges der zur Vertäuung herabgelassenen Festmacheleine 5 von ihr erfaßt werden und sich an ihr entlang bewegen, bis die Festmacheleine 5 gespannt ist. Die Drehbarkeit des Pollers, der nur etwa zur Hälfte seines Umfanges umschlungen ist, ergibt außerdem, daß auch beim Schwoien des vertäuten Schiffes die beiden in gestreckter Länge gespannten Hälften der Festmacheleine 5 wenigstens bei gelockerten Klemmbügeln 17 gleichmäßig belastet werden.

Die erfindungsgemäßen Vorrichtungen können in verschiedener Weise abgewandelt werden. Der die Festmacheleine bereithaltende Ausleger kann beispielsweise auch seitlich am Schiff angeordnet sein, um die Leine über einen Poller oder eine ähnliche Einrichtung eines Bauwerks im Hafen oder eines Pontons oder eines anderen Schiffes zu legen. Dabei kann es zweckmäßig sein, die Festmacheleine mittels einer Winde anziehen zu können. Das Festmachen erfolgt auch in diesen Fällen ohne gefährliche Handarbeit, kann mechanisch von der Brücke oder einem anderen Leitstand gesteuert werden, ist wenigstens teilweise automatisierbar und geht schneller als das bisher übliche Festmachen, bei dem z. B. zunächst Hilfsleinen aufgefangen oder aufgefischt werden, mit denen dann die Festmacheleine angezogen wird.

## Patentansprüche

1. Verfahren zum Vertäuen eines Schiffes an einem Bauwerk mittels einer Festmacheleine, dadurch gekennzeichnet, daß eine Festmacheleine (5) begrenzter endlicher Länge verwendet wird, die an ihren beiden Enden befestigt ist, daß die Festmacheleine (5) zu einer großen Schlaufe geformt oberhalb der Höhe eines Pollers (16) bereitgehalten und, sobald sich der Poller (16) im Bereich unterhalb der Schlaufe befindet, auf die Höhe des Pollers (16) abgesenkt und teilweise um den Poller (16) gelegt wird, und daß eine auf eine Vergrößerung des Abstandes zwischen den beiden Befestigungspunkten der Festmacheleine (5) und dem von ihr umschlungenen Poller (16) abzielende Kraft zum Spannen der Festmacheleine (5) angewendet und zur Erhaltung der Spannung während der Dauer der Vertäuung aufrechterhalten wird.

2. Verfahren nach Anspruch 1, dadurch gekennzeichnet, daß die Festmacheleine (5) zu einer etwa trapezförmigen Schlaufe gespreizt aufgespannt und in einer veränderlichen Höhe bereitgehalten, bei Annäherung eines Schiffes (13) zur Vertäuung jeweils auf die von Seegang und Schiffshöhe abhängige Höhe bis dicht über den Poller (16) in noch gespanntem Zustand gebracht und erst dann über den Poller (16) weiter abgesenkt und gelockert wird, so daß die Festmacheleine (5) den Poller (16) teilweise umschlingen und ihre beiden Hälften in gestreckter Länge durch eine Vergrösserung des Abstandes zwischen ihren beiden Befestigungspunkten und dem Poller (16) gespannt werden können.

3. Einrichtung zur Durchführung des Verfahrens nach Anspruch 1 oder 2 unter Verwendung eines bei der Annäherung des Schiffes an das Bauwerk etwa über einen Poller oder eine ähnliche Befestigungseinrichtung gelangendem Auslegers, unter dem die am Poller zu befestigende Festmacheleine angeordnet ist, dadurch gekennzeichnet, daß der Ausleger (2, 120) entsprechend der Form der Schlaufe der bereitzuhaltenden Festmacheleine (5) verbreitert ist, an dem Ausleger (2, 120) an seinen beiden Seiten Umlenkrollen (11, 111) angeordnet sind und über die Umlenkrollen (11, 111) Halte- oder Spreizieinen (7, 107) geführt sind, an deren unteren Enden mittels Blöcken (8, 106) die Festmacheleine (5) in Form einer Schlaufe gehalten ist, wobei die Festmacheleine (5) eine endliche Länge besitzt und an zwei Befestigungspunkten vorzugsweise an einer den Ausleger tragenden Säule (1) befestigt ist.

4. Einrichtung nach Anspruch 3, dadurch gekennzeichnet, daß der Ausleger (2) ein gabelförmig gespreizter Spreizenbaum ist, an dessen gespreizten Armen (10) Umlenkrollen (11) für die Spreizleinen (7) angeordnet sind und daß der Ausleger (2) um eine horizontale Achse (23) schwenkbar ist.

5. Einrichtung nach Anspruch 3 oder 4, dadurch gekennzeichnet, daß der Ausleger (2) mittels eines Hangerseiles (21) schwenkbar ist.

6. Einrichtung nach einem der Ansprüche 3 bis 5, dadurch gekennzeichnet, daß die Spreizleinen (7, 107) über eine Konstant-Zug-Einrichtung oder eine ähnliche Längenausgleicheinrichtung laufen, so daß sie sich in annähernd gespanntem Zustand den infolge von Seegang o. ä. entstehenden Höhenbewegungen der an einem Poller (16) befestigten Festmacheleine (5) anpassen können.

7. Einrichtung nach einem der Ansprüche 3 bis 6, dadurch gekennzeichnet, daß der Ausleger (2, 120) an einem Seebauwerk, insbesondere an der drehbaren Säule (1) eines Ladeturms für Öl oder Flüssiggas angeordnet ist, die Festmacheleine (5) beweglich an einem Drehkranz (4) derselben Säule (1) befestigt ist und der Poller (16) sich an einem Schiff (13), vorzugsweise etwa an seinem Bug, befindet und daß der Poller (16) auf einer in Längsrichtung des Schiffes (13) über dessen Bug hinaus bewegbaren Bühne (15, 115) angeordnet ist.

8. Einrichtung nach Anspruch 7, dadurch gekennzeichnet, daß der Poller (16) in Form einer stehenden Trommel mit nach oben zunehmendem Durchmesser ausgebildet und um eine vertikale Achse drehbar auf einem Pollerstuhl (25) angeordnet ist, der um eine horizontale Achse (26) schwenkbar in der Bühne (15, 115) angebracht ist.

9. Einrichtung nach Anspruch 3, dadurch gekennzeichnet, daß die Festmacheleine (5) als etwa halbkreisförmige Schlaufe an einem System von Halteleinen (107) mit Blöcken (106) und Ausgleichsrollen (108) frei an dem Ausleger (120) einer Säule (1) hängt und absenkbar bzw. anhebbar ist, wobei die Halteleinen (107) über Umlenkrollen (109, 111) zu einer Winde (112) geführt sind, die Trommeln verschiedenen Durchmessers und/oder verschiedener Drehzahl besitzt, welche auf die Längenänderungen der verschiedenen Halteleinen (107) beim Anheben oder Absenken der Festmacheleine (5) abgestimmt sind.

10. Einrichtung nach einem der Ansprüche 3 bis 9, dadurch gekennzeichnet, daß die Festmacheleine (5) an ihren Befestigungspunkten über Dämpfungsfedern (6) und vorzugsweise starkgliedrige Ketten elastisch und allseitig beweglich angebracht ist.

## Claims

1. Method for mooring a vessel to a structure by means of a mooring hawser, characterized in that a mooring hawser (5) is used, which is of limited finite length and fastened at both its ends, that the mooring hawser (5) is formed to a large loop, kept ready above the height of a bitt (16) and, as soon as the bitt (16) is within reach below the loop, lowered to the height of the bitt (16) and laid partly around the bitt (16), and that a force, which is directed to increase the spacing between both the fastening points of the mooring hawser (5) and the bitt (16) looped by it, is applied to tension the mooring hawser (5) and is maintained to keep up the tension for the duration of the mooring.

2. Method according to claim 1, characterized in that the mooring hawser (5) is held spread open to a loop of about trapeziodal shape and kept ready at a variable height and - on the approach of a vessel (13) for mooring - is brought still in tensioned state to a height closely above the bitt (16) according to the swell of the sea and the height of the vessel, and only then is lowered further over the bitt (16) and slackened so that the mooring hawser (5) can partly loop around the bitt (16) and both its halves can be fastened in extended length by increasing the spacing between both its fastening points and the bitt (16).

3. Equipment for the performance of the method according to claim 1 or 2 with the use of a jib, which gets to about above a bitt or similar fastening equipment on a vessel approaching the structure and under which the mooring hawser to be fastened to the bitt is arranged, characterized in that the jib (2, 120) is widened in correspondence with the shape of the loop of the mooring hawser (5) to be kept ready, guide rollers (11, 111) are provided on the jib at both its sides and retaining or spreader lines (7, 107) are led over the guide rollers (11, 111), at the lower ends of which lines (7, 107) the mooring hawser (5) is retained in the shape of a loop by means of blocks (8, 106), wherein the mooring hawser (5) has a finite length and is fastened to two fastening points preferably on a column (1) carrying the jib.

4. Equipment according to claim 3, characterized in that the jib (2) is a forkshaped spreader boom, on the splayed arms (10) of which guide rollers (11) for the spreader lines (7) are provided, and that the jib (2) is pivotable a horizontal axis (23).

5. Equipment according to claim 3 or 4, characterized in that the jib (2) is pivotable by means of a topping lift wire (21).

6. Equipment according to one of the claims 3 to 5, characterized in that the spreader lines (7, 107) run over a constant tension device or a similar length-compensating device so that they can adapt in nearly tensioned state to vertical motions of the mooring hawser (5) fastened to a bitt (16), which arise in consequence of the swell of the sea or similar.

7. Equipment according to one of the claims 3 to 6, characterized in that the jib (2, 120) is arranged on a sea-structure, particularly on the rotatable column (1) of a loading tower for oil or liquid gas, the mooring hawser (5) is movably fastened to a turntable (4) of the same column (1), and the bitt (16) is disposed on a vessel (13), preferably at about its bow, and that the bitt (16) is mounted on a platform (15, 115), which is movable in longitudinal direction of the vessel (13) out beyond its bow.

8. Equipment according to claim 7, characterized in that the bitt (16) is formed in the shape of an upstanding bollard drum with a diameter increasing upwardly and arranged to be rotatable about on a vertical axis on a bitt plate (25), which is mounted in the platform (15, 115) and to be pivotable about a horizontal axle (26).

9. Equipment according to claim 3, characterized in that the mooring hawser (5) hangs freely as an about semi-circular loop on a system of holding lines (107) with blocks (106) and compensating rollers (108) on the jib (120) of a column (1) and is lowerable and raisable, wherein the holding lines (107) are led over guide rollers (101, 111) to a winch (112), which has drums of different diameter and/or different rotational speed, which are matched to the changes in length of the different holding lines (107) on the raising and lowering the mooring hawser (5).

10. Equipment according to one of the claims 3 to 9, characterized in that the mooring hawser (5) is mounted at its fastening points through damping springs (6) and preferably chains with strong links to be elastically movable in all directions.

## Revendications

1. Procédé pour amarrer un bateau à une construction au moyen d'un câble d'amarrage, caractérisé en ce qu'on utilise un câble d'amarrage (5) de longueur finie, qui est fixé à ses deux extrémités, en ce que le câble d'amarrage (5) est initialement maintenu à disposition sous la forme d'une grande boucle à une hauteur supérieure à celle d'une bitte (16), et dès que la bitte (16) se trouve en dessous de la boucle, il est abaissé à hauteur de la bitte (16) et est partiellement placé autour de la bitte (16) et en ce que l'on utilise, pour tendre le câble d'amarrage (5), une force produite par l'augmentation de la distance entre les deux points de fixation du câble d'amarrage (5) et la bitte (16) qu'il entoure et cette force est maintenue pour conserver la tension pendant toute la durée de l'amarrage.

2. Procédé selon la revendication 1, caractérisé en ce que le câble d'amarrage (5) est tendu en étant élargi sous la forme d'une boucle sensiblement trapézoïdale et maintenu à disposition à une hauteur variable, pour à l'approche d'un bateau (13) à amarrer, être amené à une hauteur dépendant du mouvement de la mer et de la hauteur du bateau jusqu'au-dessus de la bitte (16), à l'état encore tendu avant d'être plus amplement abaissé sur la bitte (16) et y est bloqué de façon que le câble d'amarrage (15) entoure partiellement le bitte (16) et que ses deux moitiés, puissent être tendues sous la forme de tronçons rectilignes suite à une augmentation de la distance entre ses deux points de fixation et la bitte (16).

3. Dispositif pour la mise en oeuvre du procédé selon la revendication 1 ou 2, par utilisation d'une partie en porte-à-faux venant se placer sensiblement au-dessus d'une bitte ou d'un dispositif analogue de fixation lorsqu'un bateau s'approche de la construction, et en dessous de laquelle est disposé le câble d'amarrage à fixer à la bitte, caractérisé en ce que la partie en porte-à-faux (2, 120) s'élargit selon la forme de la boucle du câble d'amarrage à maintenir à disposition (5) des poulies de renvoi (11, 111) sont disposées sur la partie en porte-à-faux (2, 120) des deux côtés de celle-ci et, sur ces poulies de renvoi (11, 111), sont guidés des câbles de retenue ou d'écartement (7, 107), aux extrémités inférieures desquels le câble d'amarrage (5) est maintenu sous la forme d'une boucle au moyen de blocs (8, 106), le câble d'amarrage (5) possédant ainsi une longueur finie et étant fixé à deux points de fixation de préférence sur une colonne (1) portant la partie en porte-à-faux.

4. Dispositif selon la revendication 3, caractérisé en ce que la partie en porte-à-faux (2) est un mât d'écartement, s'élargissant en forme de fourche, sur les bras écartés (10) duquel sont montées des poulies de renvoi (111) pour les câbles d'écartement (7) et en ce que la partie en porte-à-faux (2) peut pivoter autour d'un axe horizontal (23).

5. Dispositif selon la revendication 3 ou 4, caractérisé en ce que la partie en porte-à-faux (2) peut pivoter au moyen d'un câble de suspension (21).

6. Dispositif selon l'une des revendications 3 à 5, caractérisé en ce que les câbles d'écartement (7, 107) passent sur un dispositif de traction constante ou un dispositif analogue de compensation de longueur, de façon à pouvoir s'adapter, à l'état presque tendu, aux mouvements en hauteur résultant des mouvements de la mer ou d'autres causes, d'un câble d'amarrage (5) fixé à une bitte (16).

7. Dispositif selon l'une des revendications 3 à 6, caractérisé en ce que la partie en porte-à-faux (2, 120) est disposée sur une construction en mer, en particulier sur la colonne rotative (1) d'une tour de chargement de pétrole ou de gaz liquide, le câble d'amarrage (5) est fixé à une couronne pivotante (4) de cette colonne (1) et la bitte (16) se trouve sur un bateau (13), de préférence sur sa proue ou à proximité et en ce que la bitte (16) est disposée sur une plate-forme (15, 115) mobile vers l'extérieur, dans la direction longitudinale du bateau (13) au-delà de sa proue.

8. Dispositif selon la revendication 7, caractérisé en ce que la bitte (16) est réalisée sous la forme d'un tambour dressé ayant un diamètre augmentant vers le haut et est monté à rotation autour d'un axe vertical sur un siège de bitte (25), qui est disposé sur la plate-forme (15, 115) de façon à pouvoir pivoter autour d'un axe horizontal (26).

9. Dispositif selon la revendication 3, caractérisé en ce que le câble d'amarrage (5) pend librement de la partie en porte-à-faux (120) d'une colonne (1), sous la forme d'une boucle sensiblement semi-circulaire en étant suspendu à un système de câble de retenue (107) pourvu de blocs (106) et de poulies de compensation (108), et peut être abaissé et relevé, les câbles de retenue (107) étant guidés par des poulies de renvoi (109, 111) jusqu'à un treuil (112) qui comporte des tambours de différents diamètres et/ou de différentes vitesses de rotation, qui sont déterminés selon les variations de longueur des divers câbles de retenue (107) lorsque l'on relève ou l'on abaisse le câble d'amarrage (5).

10. Dispositif selon l'une des revendications 3 à 9, caractérisé en ce que le câble d'amarrage (5) est maintenu élastiquement et mobile de tous côtés à ses points de fixation, au moyen de ressorts d'amortissement (6) et, de préférence, de chaînes à maillons résistants.
